# EUROPÄISCHE PATENTSCHRIFT

(11) **EP 0 415 139 B1**
(45) Veröffentlichungstag und Bekanntmachung des Hinweises auf die Patenterteilung: **05.05.1993**
(21) Anmeldenummer: 90115222.3
(22) Anmeldetag: 08.08.1990
(51) Int. Cl.: F24F 13/06

(54) **Bodenquellauslass**
Bottom outlet for air induction
Sortie de plancher à induction d'air

(30) Priorität: 30.08.1989 DE 3928621
(43) Veröffentlichungstag der Anmeldung: 06.03.1991
(73) Patentinhaber: H. Krantz GmbH & Co., D-52070 Aachen (DE)
(72) Erfinder: Sodec, Franc, Dr.-Ing., D-5102 Würselen-Broichweiden (DE); Schweikert, Wolfgang, Dipl.-Ing., D-5190 Stolberg (DE)
(74) Vertreter: Bauer, Hubert, Dipl.-Ing.

(56) Entgegenhaltungen:
- DE-A- 3 410 078
- DK-A- 105 496
- FR-A- 969 064
- SOVIET INVENTIONS ILLUSTRATED Sektion Mechanik, Woche 8446, 2. Januar 1985, Zusammenfassung Nr. 286806 Q/74, Derwent Publications Ltd.,London, GB; & SU - A - 1020718 (BALAI) 30.05.1983

## Beschreibung

Die Erfindung betrifft einen Bodenquellauslaß aus einem koaxial in eine kreisrunde Bodenöffnung einsetzbaren zylindrischen Stutzen. Die Oberseite des Stutzens ist mit einer scheibenförmigen, axiale Durchtrittsöffnungen aufweisenden Abdeckung und die Unterseite des Stutzens ist mit einem topfförmigen, radiale Durchtrittsöffnungen aufweisenden Bodenteil versehen.

Derartige Bodenquellauslässe sind allgemein bekannt und zielen darauf ab, Zuluft turbulenzarm mit geringem Impuls aus dem Boden vertikal austreten zu lassen. Infolge der Thermik im Raum, verursacht durch Personen, Beleuchtung, wärmeabgebende Geräte und Sonneneinstrahlung, steigt die zugeführte kalte Luft aus dem Bodenbereich zur Decke, wo sie abgesaugt wird. Bei Geschwindigkeiten der aufsteigenden Raumluftströmung unter 0,1 m/s ist diese zugfrei.

Da sich jedoch mit derartigen Quellauslässen keine nennenswerte Eindringtiefe der Luftstrahlen in horizontaler Richtung in den Raum erzielen läßt, werden lineare Luftauslässe bevorzugt, die unmittelbar über den Boden vor Brüstungen oder vor Trennwänden aufgestellt werden. Die Zuluft wird bei diesen Luftauslässen mit Austrittsgeschwindigkeiten von ca. 0,20 m/s horizontal ausgeblasen. Der austretende Luftstrahl legt sich über den Boden, weitet sich dort aus und steigt allmählich nach oben. Die horizontale Eindringtiefe der Luftstrahlen ist aber auch bei diesen Linearauslässen maximal nur ca. 6 m. Für tiefere Räume reicht daher die Eindringtiefe nicht aus, um allerorts Zuluft zuzuführen.

Der Erfindung liegt die Aufgabe zugrunde, einen Bodenquellauslaß der eingangs beschriebenen Art so auszubilden, daß er sich wie die bekannten Radialauslässe dieser Art punktuell über den Boden verteilt anordnen läßt, dabei aber eine vergrößerte horizontale Eindringtiefe der austretenden Zuluftstrahlen gewährleistet und somit eine wesentlich geringere Anordnungsdichte der Luftauslässe gewählt werden kann, um den gesamten Raum dennoch gleichmäßig mit Zuluft zu versorgen.

Zur Lösung dieser Aufgabe wird von einem Bodenquellauslaß der im Oberbegriff des Anspruchs 1 genannten gattungsgemäßen Art ausgegangen, welche erfindungsgemäß die im kennzeichnenden Teil desselben angegebenen Merkmale aufweist.

Durch den sich radial nach außen bogenförmig erweiternden, am zylindrischen Teil des Stutzens anschließenden Kragen, der in einen auf dem Rand der Bodenöffnung aufliegenden Flansch übergeht, und durch den innerhalb des Stutzens angeordneten, sich von oben nach unten trichterförmig verengenden Einsatz, der mit dem Stutzen einen Ringraum definiert, der in der Ebene des am Kragen des Stutzens angeordneten Flansches durch einen am Einsatz angeordneten radial nach außen vorstehenden Flansch verengt ist, und durch die horizontale konzentrisch angeordnete Prallplatte strömt die Zuluft radial und turbulenzarm in einem großen Radius um die Mittelachse des Auslasses horizontal über den Boden aus. Erst aufgrund des thermischen Auftriebes im Raum steigt die Zuluft mit sehr geringen Luftgeschwindigkeiten nach oben.

Obschon der erfindungsgemäße Bodenquellauslaß bündig mit dem Bodenniveau abschließt, läßt sich eine Strahlausbreitung wie bei einem rechteckigen Linearauslaß erzielen, der das Bodenniveau in der Regel mit mindestens 100 mm überragt, um die Zuluft aus einer der seitlichen senkrechten Begrenzungsflächen des Auslasses horizontal auszublasen. Daher muß dieser Linearauslaß auch stets vor einer Wand oder Brüstung aufgestellt werden, um die anderweitige Benutzbarkeit der Bodenflächen im übrigen nicht zu beeinträchtigen.

Nach einer Ausgestaltung der Erfindung ist der Einsatz im Stutzen durch sich über den Ringraum erstreckende radiale Stege gehalten, so daß zusätzliche Maßnahmen nicht erforderlich sind, um eine ausreichende Belastbarkeit des Bodens auch im Bereich des Quellauslasses sicherzustellen.

Nach einer weiteren Ausgestaltung der Erfindung kann der Auslaßquerschnitt des Einsatzes durch ein Lochblech und/oder ein Gitter abgedeckt sein. Da die Stau- und Umlenkfunktion im wesentlichen durch die Prallplatte bestimmt wird, dient das Lochblech oder Gitter im übrigen dazu, die Begehbarkeit des Bodenquellauslasses ohne Stolpergefahr zu gewährleisten.

Bei einer weiteren Ausgestaltung der Erfindung ist die Prallplatte auf und vorzugsweise unter einem mit einem Lochblech versehenen Zentralbereich des Auslaßquerschnitts angeordnet.

Die Anordnung der Prallplatte unter dem Lochblech hat den Vorteil, daß sich die Prallplatte gemäß einer besonders vorteilhaften Ausgestaltung der Erfindung in unterschiedlichen Abständen zur Ebene des Lochbleches höhenverstellbar halten läßt.

Durch die erfindungsgemäße Höhenverstellbarkeit der Prallplatte kann der Anteil des durch das Lochblech ausgeblasenen Volumenstromes variiert werden. Damit verändert sich sowohl die vertikale Eindringtiefe des Zuluftstrahls als auch die Geschwindigkeit der vorzugweise durch radiale Stege über den Ringquerschnitt zwischen dem Einsatz und dem Stutzen ausströmenden Luftstrahlen. Vor allem bei größeren Luftvolumenströmen bevorzugt man, einen größeren Teil des Gesamtvolumenstromes durch das Lochblech nach oben zu blasen, um die Luftgeschwindigkeit der sich über dem Boden ausbreitenden Luftstrahlen nicht zu hoch ansteigen zu lassen.

Der erfindungsgemäße Bodenquellauslaß eignet sich besonders gut, ihn mit dem bekannten linearen Quellauslaß vor Brüstungen oder Zwischenwänden zu kombinieren. Der Raumbereich kann dann bis zu 6 m Tiefe von den Zuluftstrahlen aus dem Linearauslaß durchspült werden und der restliche Raumbereich über punktuell angeordnete erfindungsgemäße Bodenquellauslässe.

In der Zeichnung ist ein Ausführungsbeispiel des erfindungsgemäßen Bodenquellauslasses dargestellt. Es zeigen:
- Fig. 1: einen vertikalen Querschnitt,
- Fig. 2: einen Grundriß,
- Fig. 3: einen vertikalen Querschnitt gemäß Fig. 1 bei einer Position der Prallplatte für große Volumenströme mit einem Luftgeschwindigkeitsprofil,
- Fig. 4: ein vertikaler Querschnitt gemäß Fig. 1 bei einer Position der Prallplatte für kleine Volumenströme mit einem Luftgeschwindigkeitsprofil.

Der Bodenquellauslaß besteht aus einem zylindrischen Stutzen 1, der koaxial in eine Bodenöffnung 2 vertikal einsetzbar ist. Ein sich am zylindrischen Stutzen 1 nach oben anschließender, sich radial nach außen bogenförmig erweiternder Kragen 3 geht in einen Flansch 4 über, der im eingebauten Zustand des Auslasses auf dem horizontalen Rand der Bodenöffnung 2 aufliegt. Die Oberseite des Flansches 4 kann auch mit der Bodenoberseite bündig abschließen.

An der Unterseite ist der Stutzen 1 mit einem topfförmigen Bodenteil 5 versehen, das radiale Durchtrittsöffnungen 6 aufweist, über welche die Zuluft in den Auslaß gelangt.

Konzentrisch zum Stutzen 1 ist ein sich von oben nach unten trichterförmig verengender Einsatz 7 angeordnet, der an seinem im Durchmesser größeren Ende mit einem radial nach außen vorstehenden Flansch 8 versehen ist, welcher mit dem Flansch 4 am bogenförmig erweiterten Kragen 3 des Stutzens 1 in der gleichen Ebene liegt. Die Innenseite des Stutzens 1 und die Außenseite des Einsatzes 7 begrenzen einen Ringraum 9, dessen freier Querschnitt durch den Flansch 8 eine ausgeprägte Kontraktion erfährt.

Durch radiale Stege 10, die in gleichmäßiger Verteilung über den Umfang des Ringraumes 9 angeordnet sind, erhält der Einsatz 7 eine stabile Befestigung innerhalb des Stutzens 1.

In der Ebene der Flansche 4 und 8 ist der Einsatz 7 mit einem Lochblech 11 versehen, dem eine Prallplatte 12 zugeordnet ist. In Fig. 1 und 2 überdeckt die Prallplatte 12 das Lochblech 11, wogegen in Fig. 3 und 4 die Prallplatte 12 unter dem Lochblech 11 angeordnet ist und über eine im Einsatz 7 befestigte koaxiale Spindel 13 höhenverstellbar gelagert ist. Wie die Fig. 3 und 4 zeigen, ergibt sich in Abhängigkeit von der jeweiligen Position der Prallplatte der durch Pfeile veranschaulichte unterschiedliche Strömungsweg der Zuluftstrahlen.

Die lokal unterschiedlichen Strömungsgeschwindigkeiten der Zuluft ergeben sich aus der über der jeweiligen Auslaßdarstellung aufgezeichneten Kurve.

## Patentansprüche

1. Bodenquellauslaß aus einem koaxial in eine kreisrunde Bodenöffnung einsetzbaren zylindrischen Stutzen, dessen Oberseite mit einer scheibenförmigen, axiale Durchtrittsöffnungen aufweisenden Abdeckung und dessen Unterseite mit einem topfförmigen, radialen Durchtrittsöffnungen aufweisenden Bodenteil versehen ist, dadurch gekennzeichnet, daß der zylindrische Stutzen (1) mit einem sich radial nach außen bogenförmig erweiternden Kragen (3) versehen ist, der in einen auf dem Rand der Bodenöffnung (2) aufliegenden Flansch (4) übergeht, und daß innerhalb des Stutzens (1) ein sich von oben nach unten trichterförmig verengender Einsatz (7) mit einem kegelstumpfförmigen Mantel konzentrisch angeordnet ist, dessen Außenseite mit der Innenseite des Stutzens (1) einen Ringraum (9) begrenzt, der in der Ebene des am Kragen (3) des Stutzens (1) angeordneten Flansches (4) durch einen am Einsatz (7) angeordneten, radial nach außen vorstehenden Flansch (8) verengt ist, und daß im Austrittsquerschnitt des Einsatzes (7) eine Prallplatte (12) horizontal angeordnet ist, die den Austrittsquerschnitt bis auf einen Ringquerschnitt versperrt.

2. Bodenquellauslaß nach Anspruch 1, dadurch gekennzeichnet, daß der Einsatz (7) im Stutzen (1) durch sich über den Ringraum (9) erstreckende radiale Stege (10) gehalten ist.

3. Bodenquellauslaß nach Anspruch 1 oder 2, dadurch gekennzeichnet, daß der Auslaßquerschnitt des Einsatzes (7) durch ein Lochblech (10) und/oder ein Gitter abgedeckt ist.

4. Bodenquellauslaß nach mindestens einem der Ansprüche 1 bis 3, dadurch gekennzeichnet, daß die Prallplatte (12) auf oder unter einem mit einem Lochblech (10) versehenen Zentralbereich des Auslaßquerschnitts angeordnet ist.

5. Bodenquellauslaß nach mindestens einem der Ansprüche 1 bis 4, dadurch gekennzeichnet, daß die Prallplatte (12) in unterschiedlichen Abständen zur Ebene des Lochbleches (10) höhenverstellbar gehalten ist.

## Claims

1. Ground-source outlet comprising a cylindrical socket which is coaxially inserted into a circular ground opening, the top of which is provided with a disc-shaped cover with axial passages and the bottom of which is provided with a trough-shaped bottom section with radial passages, **characterised in that** the cylindrical socket (1) is provided with a collar (3), which extends arc-shaped radially outwards and which merges into a flange (4) which is seated on the edge of the ground opening (2), and that inside the socket (1) is concentrically arranged an insert (7), which narrows funnel-like from top to bottom and which has a truncated casing, the outside of which together with the inner side of the socket (1) defines an annular space (9), which is narrowed in the plane of the flange (4), which is arranged at the collar (3) of the socket (1), by a flange (8), which is arranged at the insert (7) and which protrudes radially outwards, and that in the outlet cross-section of the insert (7) is horizontally arranged a baffle plate (12) which blocks the outlet cross-section up to an annular cross-section.

2. Ground-source outlet according to claim 1, **characterised in that** the insert (7) is held in the socket (1) by radial webs (10̸) which extend over the annular space (9).

3. Ground-source outlet according to claim 1 or 2, **characterised in that** the outlet cross-section of the insert (7) is covered by a perforated sheet (10̸) and/or a grid.

4. Ground-source outlet according to at least one of claims 1 to 3, **characterised in that** the baffle plate (12) is arranged on or under a central area of the outlet cross-section which is provided with a perforated sheet (10̸).

5. Ground-source outlet according to at least one of claims 1 to 4, **characterised in that** the baffle plate (12) is height-adjustably held at different distances to the plane of the perforated sheet (10̸).

## Revendications

1. Bouche d'aération au sol comprenant une tubulure cylindrique engagée coaxialement dans une ouverture circulaire dans le sol, dont le dessus est pourvu, d'une coiffe discoïde présentant des orifices de sortie axiaux et dont le dessous est muni d'un fond en forme de cuvette présentant des orifices de sortie radiaux, caractérisée en ce que la tubulure cylindrique (1) est pourvue d'un collet (3) s'évasant radialement vers l'extérieur en arc de cercle, qui se transforme en une bride (4) reposant sur le bord de l'ouverture (2) dans le sol, en ce qu'un insert (7) de section décroissante de haut en bas en forme d'entonnoir, à jupe tronconique, est disposé concentriquement à l'intérieur de la tubulure (1), insert dont la surface extérieure délimite avec la surface intérieure de la tubulure (1) une zone torique (9) qui est rétrécie dans le plan de la bride (4) prévue sur le collet (3) de la tubulure (1) par une bride (8) en avancée radiale vers l'extérieur prévue sur l'insert (7), et en ce qu'une chicane (12) qui obture la section de sortie à l'exception d'une section annulaire est disposée horizontalement dans la section de sortie de l'insert (7).

2. Bouche d'aération au sol suivant la revendication 1, caractérisée en ce que l'insert (7) est retenu dans la tubulure (1) par des ailettes radiales (10) qui s'étendent par-dessus la zone torique (9).

3. Bouche d'aération au sol suivant la revendication 1 ou 2, caractérisée en ce que la section de sortie de l'insert (7) est coiffée d'une tôle perforée (10) et/ou d'un grillage.

4. Bouche d'aération au sol suivant au moins l'une des revendications 1 à 3, caractérisée en ce que la chicane (12) est placée au-dessus ou en-dessous d'une zone centrale de la section de sortie qui est pourvue d'une tôle perforée (10).

5. Bouche d'aération au sol suivant au moins l'une des revendications 1 à 4, caractérisée en ce que la chicane (12) est montée de manière à pouvoir être réglée en hauteur à différentes distances du plan de la tôle perforée (10).
